# FASCICULE DE BREVET EUROPEEN

(11) **EP 0 125 982 B1**
(45) Date de publication et mention de la délivrance du brevet: **27.08.1986**
(21) Numéro de dépôt: 84400910.0
(22) Date de dépôt: 03.05.1984
(51) Int. Cl.: B30B 9/22, B30B 9/02

(54) **Presse pour extraction d'une phase liquide contenue dans une matière analogue à une pulpe**
Presse zum Extrahieren einer in einem breiartigen Material enthaltenen Flüssigphase
Press for extracting a liquid phase from a pulp-like material

(30) Priorité: 04.05.1983 FR 8307451
(43) Date de publication de la demande: 21.11.1984
(73) Titulaire: SOCIETE D'ETUDES ET DE RECHERCHES DE L'ECOLE NATIONALE SUPERIEURE D'ARTS ET METIERS en abrégé S E R A M, F-75013 Paris (FR)
(72) Inventeur: Duchamp, Robert, F-34000 Montpellier (Hérault) (FR); Plever, Roland, F-02100 St-Quentin (Côte d'Or) (FR); Truchot, Patrick, F-77420 Champs-sur-Marne Seine-et-Marne (FR)
(74) Mandataire: Chevallier, Robert Marie Georges

## Description

L'invention a pour objet une presse qui sert à soumettre à une pression suffisante une matière analogue à une pulpe pour exprimer de celle-ci la phase liquide qu'elle contient.

Le mot pulpe employé ici désigne plus spécialement la pulpe de betterave, mais on doit comprendre qu'il sert aussi à désigner toute matière, même non végétale, ayant une consistance analogue, comme les boues par exemple dont on désire extraire la partie liquide qui s'y trouve mélangée.

La presse de l'invention est destinée à la mise en oeuvre du procédé qui fait l'objet du brevet français FR-A-2 530 482 (publication du 27 janvier 1984) de la déposante. On pourra donc se reporter à ce dernier pour connaître plus en détail ce procédé qui n'est mentionné ici que succinctement. Il consiste à com- primerla pulpe en nombreuses couches minces alternées avec une toile à canaux d'évacuation de la phase liquide.

Une presse conforme à l'invention comme definie dans la revendication 1, comprend une enveloppe cylindrique ouvrante le long d'une ligne longitudinale, un arbre monté coaxialement à cette enveloppe et la traversant librement, un cylindre d'enroulement d'une toile calé en rotation sur cet arbre en limitant avec l'enveloppe un intervalle annulaire, une chambre à volume expansible et rétractable dans le sens radial de l'enveloppe occupant partiellement cet espace annulaire, cette chambre étant ouvrante en correspondance avec l'enveloppe et raccordable à une source de fluide sous pression, une toile de support de pulpe fixée par une extrémité au cylindre pour pouvoir être enroulée sur elle-même et sur la pulpe autour de ce dernier entouré par la chambre rétractée.

De préférence, la toile de support de pulpe a une longueur qui correspond à la longueur juste enroulable et son extrémité libre est pourvue d'au moins un câble de tirage qui s'étend en dehors de l'enveloppe après enroulement de cette toile.

De préférence encore, la toile est disposée pour passer avant son entrée dans l'enveloppe, sous l'orifice de sortie d'une trémie contenant de la pulpe.

Dans un mode de réalisation de l'invention, il existe en dehors de l'enveloppe un rouleau de réenroulement auquel sont fixées les extrémités libres du ou des câbles de tirage.

Selon un mode préféré de réalisation de l'invention, la trémie présente deux orifices éloignés de sortie de la pulpe, deux rouleaux de réenroulement sont disposés pour permettre chacun le réenroulement d'unetoile respective non chargée de pulpe, chacune de ces toiles aboutissant au cylindre d'enroulement d'une enveloppe correspondante en passant sous un orifice respectif de la trémie.

Les rouleaux de réenroulement sont avantageusement montés proches l'un de l'autre et parallèlement l'un à l'autre au-dessus d'une partie extrême d'un convoyeur d'évacuation de pulpe pressée.

On donnera maintenant, sans intention limitative, une description d'un mode de réalisation préféré de l'invention. On se reportera aux dessins annexés dans lesquels:
la figure 1 est une vue en élévation, en partie en coupe selon 1-1 de la figure 2, d'une presse selon l'invention,
la figure 2 est une vue de bout de la même presse, en partie en coupe selon II-II de la figure 1,
la figure 3 est une vue d'ensemble de la presse des figures 1 et 2 en coupe par un plan transversal, d'une trémie à deux orifices de distribution, d'une bobine de réenroulement et d'un convoyeur d'évacuation.

La presse de l'invention comprend une enveloppe 1, cylindrique de préférence bien que sa forme exacte ne joue pas un rôle important dans la mise en oeuvre du procédé; elle a une paroi latérale 2 dans les parties extrêmes opposées de laquelle sont percés des trous radiaux 3, espacés circonférentiellement, qui sont recouverts par deux goulottes circonférentielles 4, 5 respectivement, à profil en U; ces goulottes 4, 5 sont appliquées contre la face extérieure de la paroi latérale 2 pour recueillir tout liquide sortant par les trous radiaux 3 et le conduire à un collecteur 6, 7 correspondant raccordé à un point bas de ces goulottes.

Les parois extrêmes opposées 8, 9 de l'enveloppe cylindrique 1 peuvent être partielles seulement, à partir de la paroi latérale 2. De toute façon, un arbre 10 monté coaxialement à l'enveloppe 1 traverse librement celle-ci; il est supporté par des paliers extérieurs 11, 12 et il supporte à l'intérieur de l'enveloppe 1 un cylindre d'enroulement 13 calé en rotation. Ce cylindre 13 comprend un noyau central 14 de diamètre inférieur à celui de la paroi latérale 2 de façon à limiter avec celle-ci un intervalle annulaire 15. Deux joues extrêmes 16, 17 s'étendent dans des plans transversaux à partir du noyau central 14 jusqu'à proximité de la paroi latérale 2. Les trous radiaux 3 percés dans cette dernière se trouvent de préférence sensiblement au droit de la face intérieure de chaque joue extrême 16, 17, respectivement. Contre chacune de ces faces intérieures est fixée une bande annulaire de toile à tamis 18, 19 respectivement, dont le rôle apparaîtra plus loin.

Dans l'intervalle annulaire 15 est placée une chambre 20 à volume expansible et rétractable, raccordée à une source de fluide sous pression (non représentée) par une canalisation 21 qui traverse la paroi latérale 2. La chambre 20 est appliquée contre la face interne de cette dernière et elle n'occupe pas la totalité de l'intervalle annulaire 15.

L'enveloppe cylindrique 1 est ouvrante grâce à sa constitution en deux parties 1 A, 1 B s'assemblant de part et d'autre d'un plan de joint diamétral (figure 3). Sur un côté se trouve une charnière d'articulation 22 des deux parties 1 A, 1 B et sur le côté opposé sont prévues des oreilles 23 alternées en sens longitudinal sur une partie et sur l'autre, ayant chacune une ouverture 24. Dans les ouvertures 24 on introduit une broche 25 (figure 1) lorsqu'elles sont alignées après fermeture de l'enveloppe 1.

Une partie 1 A est fixe et l'autre partie 1 B est pivotante autour de la charnière 22. Quand elle est en position d'ouverture (figure 1A) elle fait apparaître une entrée longitudinale 26. La chambre 20 est également ouvrante parce qu'elle a deux extrémités 20A, 20B s'étendant en sens longitudinal en correspondance respectivement avec les oreilles 23. En position d'ouverture, les deux extrémités 20A, 20B limitent une entrée 26' qui est juste en prolongement de l'entrée 26. En face de la charnière 22, la chambre 20 est continue; elle est réalisée en matière souple ou élastique.

Une toile de support 27 est fixée par une extrémité à la surface du noyau central 14 du cylindre d'enroulement 13. La largeur de cette toile 27 est légèrement inférieure à la distance qui sépare les toiles à tamis 18, 19 fixées aux joues 16, 17 de façon qu'elle puisse s'enrouler sur elle-même autour du noyau central 14, entre les toiles à tamis 18, 19.

Quand l'enveloppe cylindrique 1 est en position d'ouverture, ainsi que la chambre 20, la toile de support 27 passe par les entrées 26, 26' et elle s'étent jusqu'à un rouleau de réenroulement 29 disposé à l'extérieur. Avantageusement, la toile de support 27 passe sous un orifice de sortie 30 d'une trémie 31 pourvue d'un convoyeur de fond 32 dont la largeur, ainsi que celle de l'orifice 30, correspondent à la largeur de la toile 27. La trémie 31 contient de la pulpe 33 que le convoyeur de fond 32 répand à un débit contrôlé sur la toile de support 27.

Il est plus avantageux encore de réaliser la trémie 31 symmyétriquement en y prévoyant un orifice 30' symétrique par rapport à un plan central et en utilisant un convoyeur de fond 32 de type réversible. Après être passé sous l'orifice 30, la toile de support 27 passe autour d'une poulie de renvoi 34 avant d'arriver au rouleau de réenroulement 29 qui est plus proche de l'enveloppe cylindrique 1. Ainsi, on peut installer symétriquement une autre poulie de renvoie 34' autour de laquelle tourne une autre toile de support 27' entre une autre enveloppe cylindrique et un autre rouleau de réenroulement (non représentés), cette toile de support 27' passant sous l'orifice 30' de la trémie 31. Les poulies de renvoi 34, 34' sont parallèles, ainsi que les rouleaux de réenroulement de sorte qu'un unique convoyeur d'évacuation 35 est installé plus bas avec une partie extrême située sous les deux poulies de renvoi 34, 34'. On pourrait se dispenser de ces dernières et installer sensiblement à leur emplacement les rouleaux de réenroulement eux-mêmes, proches l'un de l'autre.

Chaque toile de support 27, 27' est fixée à son rouleau de réenroulement à l'aide de deux câbles de tirage, espacés en sens transversal, qui en prolonge l'extrémité. Quand cette toile est enroulée en totatilé autour du noyau central 14, les câbles passent chacun respectivement par une encoche correspondante 36 (figure 1 ) prévue sur le bord de l'une des parties 1 B limitant l'entrée 26. On peut donc fermer complètement l'enveloppe cylindrique 1 contenant la totalité de la toile de support 27 enroulée, sans que celle-ci cesse d'être réunie par les câbles au rouleau de réenroulement 29 correspondant. Il est avantageux de fixer cette toile 27 au noyau central 14 à l'aide de câbles de tirage, afin de pourvoir en utiliser la longueur en totalité.

La presse de l'invention fonctionne de la façon suivante.

La trémie 31 étant remplie de pulpe 33 à déshydrater, la chambre 20 étant rétractée, l'enveloppe cylindrique 1 étant en position d'ouverture et la toile de support 27 étant enroulée autour de rouleau de réenroulement 29, on enroule cette toile 27 autour du noyau central 14 en la chargeant d'une couche régulière 37 de pulpe 33 dosée par le convoyeur de fond 32, comme on peut le voir sur la figure 1.

Quand la toile de support 27 a été enroulée totalement sur le noyau central 14, en spires contenant entre elles une couche régulière et continue 37 de pulpe, on ferme l'enveloppe cylindrique 1 en laissant les câbles de tirage passer par les encoches 36. Ensuite, on comprime la couche 37 de pulpe entre les spires de la toile de support 27, en écrasant l'ensemble enroulé contre le noyau central 14, en gonflant la chambre 20, de préférence à l'aide d'un fluide liquide, comme le montrent les figures 2 et 3.

La phase liquide exprimée de la pulpe suit la toile, dans le sens transversal de celle-ci, arrive aux toiles de tamis 18, 19 qui couvrent les joues 16, 17 et, de là, arrive dans les goulottes 4, 5 pour se rassembler dans les collecteurs 6, 7. Les toiles de tamis 18, 19 facilitent l'écoulement de la phase liquide vers les goulottes 4, 5; on pourrait les remplacer par des moyens équivalents, par exemple par des rainures en sens radial creusées dans les joues 16, 17, ou même par un intervalle ménagé entre les bords de la toile et les joues si on parvenait à un enroulement assez précis pour conserver un tel intervalle.

Quand on comprime la toile de support enroulée on en réduit le diamètre, ce qui tend à créer des ondulations circonférentielles nuisibles à une compression régulière de la pulpe. On minimise cet inconvénient, en observant un rapport déterminé entre le diamètre du moyen central 14 et le diamètre de la toile enroulée sur ce dernier. En pratique, ce second diamètre est au plus 1,5 fois le diamètre du noyau central 14. La chambre 20 est choisie en conséquence pour qu'elle dégage, à l'état rétracté, autour du noyau central 14, l'espace nécessaire à l'enroulement de la toile de support 27.

Quand l'opération de pressage est terminée, on ouvre l'enveloppe cylindrique 1 et on enroule la toile de support 27 sur le rouleau de réenroulement 29. Une lame râcleuse 38 est appliquée contre cette toile lors de son passage autour de la poulie de renvoi 34 pour faire tomber la pulpe pressée sur le convoyeur d'évacuation 35. La figure 3 montre l'exécution de cette opération sur la toile 27' à l'aide d'une lame râcleuse 38', les opérations d'enroulement et de déroulement se faisant simultanément d'un côté et de l'autre de la trémie 33 dans une installation symétrique telle que décrite plus haut.

Dans une installation conforme à l'invention, chaque toile 27, 27' tissée en fibres de polyéthylène avait une largeur de 1 m et une longueur de 100 m; l'enveloppe cylindrique 1 avait un diamètre intérieur de 1,20 m et le noyau central avait un diamètre de 0,70 m. La vitesse linéaire des toiles de support 27, 27' était réglable entre 0,33 et 1 m/s; la quantité de pulpe déposée était réglée à 14 kg/m². La consommation totale d'énergie était de 0,5 kWh par tonne de pulpe, ce qui correspondait à une économie de 17,5 kg de mazout par tonne de pulpe en comparaison d'un séchage classique à la chaleur.

La chambre 20 était réalisée en polyuréthane de 1 mm d'épaisseur, soudé à chaud; il avait un allongement de 400%; la compression de la toile et de la pulpe contre le noyau central 14 se faisant à une pression de 50 bars pendant 10 minutes.

L'invention est réalisable selon un aspect simplifié selon lequel le cylindre d'enroulement 13 serait dépourvu des joues 16, 17 et des toiles de tamis 18, 19 9 et ne comprendrait que le noyau central 14 sur lequel se fait l'enroulement de la toile de support 27. Dans cette variante, on peut se dispenser aussi des goulottes 4, 5 mais il est préférable que l'enveloppe cylindrique 1 soit pourvue de parois extrêmes 8, 9 complètes enfermant totalement le cylindre d'enroulement 13 pendant la compression.

## Revendications

1. Presse pour extraction d'une phase liquide contenue dans une matière analogue à une pulpe, par pression de couches minces de pulpe alternées avec des spires d'une toile à canaux d'évacuation de la phase liquide, caractérisée en ce qu'elle comprend une enveloppe (1) ouvrante le long d'une ligne longitudinale pour faire apparaître une premère entrée longitudinale (26), un arbre (10) monté coaxialement à cette enveloppe (1) et la traversant librement, un cylindre d'enroulement (13) ayant un noyau central (14) calé en rotation sur l'arbre (10) à l'intérieur de l'enveloppe (1) et limitant avec elle un espace annulaire (1 5), une chambre annulaire (20) à volume expansible et rétractable dans le sens radial de l'enveloppe (1) occupant partiellement cet espace annulaire (15), cette chambre (20) étant raccordée à une source de fluide sous pression et ayant une fente longitudinale d'ouverture pour faire apparaître une deuxième entrée longitudinale (26') correspondant à la première entrée (26), une toile de support (27) fixée par une extrémité au noyau central (14) enroulable et déroulable par rapport à ce dernier, l'enveloppe (1) étant munie de moyens de rassemblement (4, 5, 6, 7) de la phase liquide exprimée de la pulpe.

2. Presse selon la revendication 1, caractérisée en ce que la toile de support (27) est munie à son extrémité opposée à son extrémité fixée au cylindre d'enroulement (13) d'au moins un câble de tirage et l'enveloppe ouvrante (1) présente dans un bord limitant la première entrée (26) au moins une encoche (36) de passage de ce câble de tirage pendant l'état de fermeture de cette enveloppe (1 ).

3. Presse selon la revendication 1, caractérisée en ce que le cylindre d'enroulement (13) est muni aux extrémités opposées du noyau central (14) de joues radiales (16, 17) dont la face intérieure de chacune d'elles présente des moyens favorables à l'enroulement en sens radial.

4. Presse selon la revendication 3, caractérisée en ce que les moyens favorables à l'écoulement sont des toiles à tamis (18, 19) fixées aux faces intérieures des joues (8, 9).

5. Presse selon la revendication 1, caractérisée en ce que la toile de support (27) est fixée au cylindre d'enroulement (13) à l'aide d'au moins un câble de tirage.

6. Presse selon la revendication 1, caractérisée en ce que l'extrémité de la toile de support opposée à celle qui est fixée au cylindre d'enroulement (13) est fixée à un rouleau de réenroulement (29).

7. Presse selon la revendication 6, caractérisée en ce que, entre le rouleau de réenroulement (29) et l'enveloppe ouvrante (1 ), la toile de support (27) passe en-dessous d'une trémie (31) ayant un convoyeur de fond (32) et au moins un orifice de sortie (30) alimenté par ce convoyeur de fond (32) pour répandre de la pulpe sur la toile de support (27) pendant son enroulement sur le noyau central (14) et son déroulement du rouleau de réenroulement (29).

8. Presse selon la revendication 6, caractérisée en ce qu'un convoyeur d'évacuation est disposé en-dessous du rouleau de réenroulement (29) par recevoir la pulpe pressée pendant le réenroulement de la toile de support (27) sur le rouleau de réenroulement (29), une lame râcleuse (38) étant appliquée contre cette toile (27).

9. Presse selon la revendication 7, caractérisée en ce que la trémie (31) a deux orifices de sortie (30, 30') opposés symétriquement par rapport à un plan central et le convoyeur de fond (32) est de type à sens de marche réversible, deux enveloppes ouvrantes (1 ) et deux rouleaux de réenroulement (29) étant disposés symétriquement par rapport au même plan central avec une toile de support (27, 27') placée respectivement sous un orifice (30, 30'), l'ensemble se trouvant au-dessus d'un unique convoyeur d'évacuation (35).

10. Presse selon la revendication 1, caractérisée en ce que les moyens de rassemblement de la phase liquide exprimée comprennent des trous radiaux (3) percés à travers la paroi latérale (2) de l'enveloppe (1) et des goulottes (4, 5) circonférentielles recouvrant ces trous et raccordées à des collecteurs (6, 7).

## Patentansprüche

1. Presse zum Extrahieren einer in einem breiartigen Material enthaltenen Flüssigphase, mittels Druck auf dünne, mit Breischichten wechselnde Gewebewindungen, die Abführungskanäle für die Flüssigphase aufweisen, dadurch gekennzeichnet, dass die Presse einen Mantel (1) aufweist, der sich entlang einer Längslinie desselben öffnet, um einen ersten Längseintritt (26) zu bilden, eine koaxial zum Mantel (1) befestigte Welle (10), die den Mantel frei durchdringt, einen Aufwickelzylinder (13) mit einem mittigen Kern (14), der zur Drehung auf der Welle (10) im Innern des Mantels (1) aufgekeilt ist und mit dem Mantel einen Ringraum (15) begrenzt, eine Ringkammer (20) mit einem Volumen, das in Radialrichtung des Mantels (1) erweitert und verringert werden kann und teilweise den Ringraum (15) ausfüllt, wobei die Ringkammer (20) an eine Druckfluidquelle angeschlossen ist und einen länglichen Eintrittsschlitz aufweist, der einen zweiten Längseintritt (26') bildet, der dem ersten Längseintritt (26) entspricht, ein Trägergewebe (27), das mit einem Ende am mittigen Kern (14) befestigt und auf diesen aufwickelbar und abwickelbar ist, wobei der Mantel (1) mit einer Sammelvorrichtung (4, 5, 6, 7) für die vom Brei ausgepresste Flüssigphase ist.

2. Presse nach Anspruch 1, dadurch gekennzeichnet, dass das Trägergewebe (27) an seinem Ende, das dem am Aufwickelzylinder (13) befestigten Ende abgewandt liegt, mit mindestens einem Zugkabel versehen ist, und dass der sich öffnende Mantel (1) in einer den ersten Längseintritt (26) begrenzenden Kante mindestens eine Durchtrittskerbe (36) für das Zugkabel während des geschlossenen Zustands des Mantels (1) aufweist.

3. Presse nach Anspruch 1, dadurch gekennzeichnet, dass der Aufwickelzylinder (13) an dem gegenüberliegenden Ende des mittigen Kerns (14) radiale Seitenwände (16, 17) aufweist, deren Innenseiten jeweils Richtungen aufweisen, die ein radiales Ablaufen begünstigen.

4. Presse nach Anspruch 3, dadurch gekennzeichnet, dass die Einrichtungen, die ein Ablaufen begünstigen, Siebgewebe (18, 19) sind, die an den Innenseiten der Seitenwände (8, 9) befestigt sind.

5. Presse nach Anspruch 1, dadurch gekennzeichnet, dass das Trägergewebe (27) am Aufwikkelzylinder (13) mit Hilfe mindestens eines Zugkabels befestigt ist.

6. Presse nach Anspruch 1, dadurch gekennzeichnet, dass jenes Ende des Trägergewebes, das nicht am Aufwickelzylinder (13) befestigt ist, an einer Rückwickelrolle (29) befestigt ist.

7. Presse nach Anspruch 6, dadurch gekennzeichnet, dass das Trägergewebe (27) zwischen der Rückwickelrolle (29) und dem geöffneten Mantel (1) unterhalb eines Vorratsbehälters (31) vorbeigeführt wird, der ein bodenseitiges Förderband (32) und mindestens eine Austrittsöffnung (30) aufweist, die vom bodenseitigen Förderband (32) beschickt wird, um den Brei auf dem Trägergewebe (27) zu verteilen, während das Trägergewebe auf den mittigen Kern (14) aufgewickelt und von der Rückwickelrolle (29) abgewickelt wird.

8. Presse nach Anspruch 6, dadurch gekennzeichnet, dass ein Abführungsförderer unterhalb der Rückwickelrolle (29) angeordnet ist, um den ausgepressten Brei während des Rückwickelns des Trägergewebes (27) auf der Rückwickelrolle (29) aufzunehmen, wobei ein Abstreifblech (38) am Trägergewebe (27) angreift.

9. Presse nach Anspruch 7, dadurch gekennzeichnet, dass der Vorratsbehälter (31) zwei Austrittsöffnungen (30, 30') aufweist, die einander symmetrisch bezüglich einer Mittelebene gegenüberliegen und dass das bodenseitige Förderband (32) in seiner Förderrichtung umkehrbar ist, dass zwei geöffnete Mäntel (1) und zwei Rückwickelrollen (29) symmetrisch gegenüber der gleichen Mittelebene liegen und ein Trägergewebe (27, 27') jeweils unter einer Austrittsöffnung (30,30') liegt, und die Anordnung oberhalb eines einzigen Abführungsförderers (35) liegt.

10. Presse nach Anspruch 1, dadurch gekennzeichnet, dass die Einrichtungen zum Sammeln der ausgepressten Flüssigphase radiale Löcher (3) umfassen, die die Seitenwand (2) des Mantels (1) durchdringen sowie umfangsseitige Sammelrinnen (4, 5), die die Löcher abdecken und mit Sammlern (6, 7) verbunden sind.

## Claims

1. A press for the extraction of a liquidi phase contained in matter similar to a pulp, by pressure of thin layers of pulp alternating with turns of a fabric having channels for evacuation of the liquid phase, characterized in that it comprises an envelope (1) which opens along a longitudinal line in order to make a first longitudinal inlet (26) appear, a shaft (10) mounted coaxially with this envelope (1) and passing through it freely, a winding drum (13) having a central hub (14) keyed in rotation onto the shaft (10) inside the envelope (1) and defining with it an annular space (15), an annular chamber (20) having a volume which may be expanded and contracted in the direction radial to the envelope (1) and partially occupying the said annular space (15), the said chamber (20) being connected to a source of fluid under pressure and having a longitudinal slit opening in order to make a second longitudinal inlet (26') appear to correspond with the first inlet (26), and a supporting fabric (27) which is attached by one end to the central hub (14) and may be wound round and unwound with respect to the latter, the envelope (1) being equipped with means of collection (4, 5, 6, 7) of the liquid phase expressed from the pulp.

2. A press as in Claim 1, characterized in that the supporting fabric (27) at the end of it which is opposite from the end of it attached to the winding drum (13) is equipped with a least one haulage cable and the openable envelope (1) exhibits in an edge defining the first inlet (26) at least one notch (36) for the said haulage cable to pass through during the state of closure of the said envelope (1).

3. A press as in Claim 1, characterized in that the winding drum (13) is equipped at opposite ends of the central hub (14) with radial cheeks (16, 17) the inner face of each of which exhibits means favourable to flow in the radial direction.

4. A press as in Claim 3, characterized in that the means favourable to flow are screen fabrics (18, 19) attached to the inner face of the cheecks (8, 9).

5. A press as in Claim 1, characterized in that the supporting fabric (27) is attached to the winding drum (13) by means of at least one haulage cable.

6. A press as in Claim 1, characterized in that the end of the supporting fabric which is opposite from that which is attached to the winding drum (13) is attached to a reel (29) for rewinding.

7. A press as in Claim 6,characterized in that between the rewinding reel (29) and the openable envelope (1) the supporting fabric (27) passes below a hopper (31) having a bottom conveyor (32) and at least one outlet orifice (30) fed by the said bottom conveyor (32) in order to spread pulp over the supporting fabric (27) during its winding round the central hub (14) and its unwinding from the rewinding reel (29).

8. A press as in Claim 6, characterized in that a discharge conveyor is arranged underneath the rewinding reel (29) in order to receive the pressed pulp during the rewinding of the supporting fabric (27) onto the rewinding reel (29), whilst a scraper blade (38) is applied against the said fabric (27).

9. A press as in Claim 7, characterized in that the hopper (31) has two outlet orifices (30, 30') opposed symmetrically with respect to a central plane and the bottom conveyor (32) is of reversible type, two openable envelope (1) and two rewinding reels (29) being arranged symmetrically with respect to the same central plane with one supporting fabric (27, 27') located respectively under one orifice (30, 30'), the whole lying above a single discharge conveyor (35).

10. A press as in Claim 1, characterized in that the means of collection of the expressed liquid phase comprise radial holes (3) drilled through the sidewall (2) of the envelope (1) and circumferential channels (4, 5) covering the said holes and connected to collectors (6, 7).
